# FASCICULE DE BREVET EUROPEEN

(11) **EP 1 007 795 B1**
(45) Date de publication et mention de la délivrance du brevet: **24.04.2002**
(21) Numéro de dépôt: 98902075.5
(22) Date de dépôt: 14.01.1998
(51) Int. Cl.: E02F 5/10

(54) **PROCEDE DE POSE DE TUYAUX**
VERFAHREN ZUM VERLEGEN VON ROHREN
METHOD FOR FITTING PIPES

(30) Priorité: 16.01.1997 FR 9700395
(43) Date de publication de la demande: 14.06.2000
(73) Titulaire: ENTREPRISE JEAN LEFEBVRE, 92200 Neuilly-sur-Seine (FR)
(72) Inventeur: LAUZANNE, Thierry, F-59420 Mouvaux (FR); ZYGOMALAS, Gérard, F-02100 Saint-Quentin (FR); LACROIX, Robert, F-59226 Rumegies (FR); SAFFRE, Philippe, F-59700 Marcq en Baroeul (FR)
(74) Mandataire: Ahner, Francis
(86) Numéro de dépôt international: FR9800060
(87) Numéro de publication internationale: WO9831880

(56) Documents cités:
- DE-A- 2 905 146
- GB-A- 1 392 931
- GB-A- 2 247 507
- US-A- 3 993 192
- US-A- 3 994 139
- US-A- 4 329 083
- US-A- 4 836 595

## Description

La présente invention concerne un procédé de pose de tuyaux et le remblaiement de tranchée par une ou plusieurs coulées d'un matériau thixotrope.

La pose de tuyau et le remblaiement de tranchée par des procédés classiques sont source de contraintes liées à la sécurité des hommes dont la présence dans le fond de la tranchée est nécessaire pour la mise en place des tuyaux, à la qualité de pose, notamment l'épaisseur et la qualité de compactage du lit de pose et à la qualité de l'enrobage du tuyau.

Le procédé selon l'invention permet d'éviter ces contraintes grâce à la suppression du lit de pose, à la suppression du réglage du tuyau au fond de la tranchée, grâce à un parfait enrobage du tuyau et à un bonne résistance du matériau de remblaiement qui reste toutefois piochable dans le temps.

Le procédé selon l'invention permet avantageusement de creuser la tranchée sur une largeur inférieure aux normes imposées, de s'affranchir du réglage altimétrique des tuyaux dans le fond de la tranchée avant le remblaiement. En conséquence, ceci permet de réaliser des économies de matériaux, et pour le personnel, de diminuer les risques, la pénibilité et la durée du travail.

Ledit procédé est basé sur l'utilisation des propriétés de la poussée d'Archimède et du caractère thixotrope du matériau de remblaiement. Les procédés de pose de tuyau utilisant les propriétés de la poussée d'Archimède sont connus, en particulier dans les terrains marécageux, où les tuyaux peuvent être posés dans une boue bentonique afin de tenir les parois de la tranchée.

DE-A-2 905 146 décrit un procédé d'installation de conduites souterraines qui consiste à creuser une tranchée puis à la remplir d'une suspension thixotrope, par exemple une suspension de bentonite, qui permet de soutenir les parois de la tranchée.

Une fois la suspension versée, les tuyaux sont mis en place au fond de la tranchée. Le procédé décrit s'affranchit de tout réglage altimétrique et n'utilise pas les propriétés de la poussée d'Archimède.

US-A-3 993 192 porte sur un système de cales pour oléoduc qui permet de limiter le déplacement latéral de la canalisation pendant son installation. Les cales sont des bacs plastiques emboîtables que l'on remplit d'une certaine quantité de terre en fonction de la pression que l'on souhaite exercer sur la canalisation. Les cales décrites dans ce document n'ont pas pour fonction le réglage altimétrique de la canalisation.

Le procédé selon l'invention comprend les opérations successives suivantes:
a) Réalisation d'une tranchée à une largeur l et à une profondeur P et assemblage entre eux des éléments de tuyaux au fond de la tranchée.
b) Mise en place et réglage altimétrique de butées aptes à contrôler le déplacement des éléments de tuyaux assemblés.
c) Remblaiement de ladite tranchée à une hauteur H avec un matériau thixotrope à l'état de sol, de façon à faire remonter les éléments de tuyaux sous l'effet de la poussée d'Archimède.
d) Retrait des butées lorsque le matériau thixotrope est à l'état de gel, les éléments de tuyaux restant immobiles.
e) Eventuel remblaiement complémentaire de la tranchée.

La largeur de tranchée l est déterminée en fonction du diamètre extérieur du tuyau : l est égale au diamètre extérieur du tuyau ajouté de 200 mm dans le cas où l'on ne prévoit pas de blindage et de 450 mm lorsque l'on prévoit des blindages. l est ensuite éventuellement arrondie au décimètre le plus proche.

Dans le cas d'un tuyau en béton, le diamètre extérieur du tuyau est le diamètre extérieur au collet.

On entend par blindage une protection amovible se logeant le long des parois de la tranchée et permettant d'assurer la sécurité des hommes travaillant dans le fond de la tranchée. Ce blindage est obligatoire si la profondeur de la tranchée est supérieure à 1350 mm.

Selon une pose classique, la largeur de tranchée est imposée par les données du fascicule n°70 du Cahier des clauses Techniques Générales applicables aux marchés publics de travaux voté par décret n°92-72 du 16 janvier 1992. Cette largeur est la somme du diamètre extérieur du tuyau et d'une constante égale à 800 mm pour tout diamètre inférieur ou égal à 600 mm et égale à 1000 mm pour tout diamètre supérieur à 600 mm.

Le procédé selon l'invention permet de réduire la largeur de fouille de 350 à 800 mm par rapport à la largeur de fouille conforme aux spécifications du fascicule n°70.

Une fois la tranchée réalisée, les éléments de tuyaux sont assemblés dans le fond de la tranchée et au moins trois butées sont mises en place dans la tranchée. Ces butées sont positionnées par réglage altimétrique, puis calées sur les parois latérales de la tranchée. Elles viennent coiffer les éléments de tuyaux interdisant leurs déplacements latéraux et limitant leurs déplacements verticaux ascendants.

Les butées sont des plaques, de préférence métalliques, qui comportent une lumière débouchant à la partie inférieure de la plaque, orientée vers le fond de la tranchée, la largeur de ladite lumière correspondant sensiblement au diamètre extérieur des éléments de tuyaux. Le fond de la lumière est de forme hémi-circulaire et présente un diamètre correspondant sensiblement au diamètre extérieur des éléments de tuyaux. La hauteur de la lumière est supérieure au diamètre extérieur des éléments de tuyaux.

L'espacement entre les butées est déterminé en fonction des caractéristiques des éléments de tuyaux, à savoir diamètre intérieur, diamètre extérieur et masse volumique, et en fonction du poids de chaque butée.

La réaction exercée sur chaque butée est au moins égale à la différence entre la poussée d'Archimède exercée par le matériau thixotrope sur les éléments de tuyau et le poids desdits éléments de tuyau.

Le remblaiement de la tranchée est ensuite réalisé en une ou plusieurs fois jusqu'à la base de reconstitution de chaussée.

Le matériau de remblaiement doit être coulé dans la tranchée jusqu'à une hauteur minimale préalablement déterminée par un calcul théorique.

On calcule le volume déplacé en supposant le tuyau noyé. La poussée d'Archimède exprimée en kg/ml (kilogramme par mètre linéaire) est le produit du volume déplacé par la densité du matériau de remblaiement. Le poids du tuyau étant connu, la section mouillée pour laquelle il y a équilibre entre la poussée d'Archimède et le poids du tuyau est le rapport du tuyau à la densité du matériau de remblaiement.

Le coefficient bêta est le rapport de la section mouillée au carré du diamètre extérieur du tuyau. A partir des relations hydrauliques données dans des tables, on déduit du coefficient bêta la hauteur pour laquelle il y a équilibre entre le poids du tuyau et la poussée d'Archimède. La butée à exercer, si le tuyau est noyé, est égale à la différence entre la poussée d'Archimède et le poids du tuyau.

La quantité minimale de matériau de remblaiement à utiliser au cours de la première étape de remblaiement est telle que la hauteur atteinte est supérieure à la hauteur d'équilibre calculée comme expliqué ci-dessus. En outre, dans un soucis de sécurité, les tuyaux sont noyés jusqu'à la génératrice supérieure du tuyau.

Le remblaiement de la tranchée est compartimenté par les butées; on l'effectue donc en plusieurs fois. Dans le cas de tuyaux souples, la dernière portion de tuyaux non remblayée peut s'incurver sans déboîtement. Par contre, dans le cas de tuyaux rigides comme les tuyaux en béton, les joints entre tuyaux permettent seulement un angle de 4° sans déboîtement; il y a donc lieu de vérifier que la réservation sous le tuyau n'excède pas, par exemple 17 cm pour un tuyau de 2,4 m et 20 cm pour un tuyau de 3 m.

Le tuyau remonte jusqu'aux butées sous l'effet de la poussée d'Archimède exercée par le matériau de remblaiement.

Un remblaiement complémentaire est éventuellement effectué avec le matériau thixotrope jusqu'à la base de reconstitution de la chaussée.

Le matériau thixotrope peut être un béton comprenant :
- des granulats de diamètre maximal inférieur à 20 mm, par exemple des cendres volantes silico-alumineuses,
- un liant représentant 2 à 6 % du poids sec des granulats,
- un agent hydro-réducteur, par exemple des fibres naturelles ou synthétiques, en particulier des fibres polymères acryliques, représentant 0,05 à 0,15 % du poids sec des granulats.

Le rapport eau/ciment de ce béton est de l'ordre de 5 à 12.

Le matériau thixotrope selon l'invention comprenant avantageusement des granulats constitués de cendres volantes silico-alumineuses assure une excellente étanchéité de l'ensemble constitué par le tuyau et ledit matériau thixotrope.

Des essais d'étanchéité ont été réalisés sur des tuyaux de longueur 5 m et de diamètre 400 mm perforés d'un ou de deux trous de 4 mm de diamètre, après remblaiement de la tranchée avec le matériau thixotrope selon l'invention et avec un sable 0/4 calcaire.

La pression minimale à obtenir à l'essai QUEBEC est de 17 kPa au bout de 42 s. Les résultats de ces essais montrent que le matériau thixotrope selon l'invention garantit une étanchéitéité parfaite alors que le sable 0/4 calcaire donne un résultat largement hors tolérance.

Lesdits résultats permettent d'envisager la mise en oeuvre du procédé de pose de tuyaux selon l'invention en réseau d'eaux usées dans des environnements à protéger comme les zones de champs captants d'eau potable.

On choisira de préférence un matériau thixotrope de poids volumique compris entre 12 kN/m³ et 20 kN/m³, présentant un affaissement au cône (mesuré selon la norme NF-P18-451) de l'ordre de 15 cm à l'état de sol, un indice portant immédiat (mesuré après 24 heures et selon la norme NF-P94-078) supérieur à une valeur de 10 et une résistance en compression (mesurée selon la norme NF-P98-232.1) de l'ordre de 1 MPa, après prise définitive.

Le matériau thixotrope selon la présente invention durcit en 2 heures environ.
Les exemples suivants illustrent l'invention sans en limiter le portée.

### Exemple 1 : Pose de tuyaux en PVC

Les tuyaux PVC ont un diamètre extérieur de 400 mm. La profondeur de la tranchée est de 1,20 m.

### Pose classique conformément au fascicule n°70 :

La tranchée est réalisée sur une largeur de 1,35 m et une profondeur de 1,20 m plus 0,1 m pour le lit de pose, ce qui correspond à un volume de déblai égale à 1,75 m³/ml (mètre cube par mètre linéaire). Le lit de pose est répandu sur une épaisseur de 0,1 m, puis réglé et compacté. Les éléments de tuyaux sont assemblés et réglés en altimétrie au fond de la tranchée. L'enrobage du tuyau est effectué par couches successives, jusqu'à 0,1 m au dessus de la génératrice supérieure du tuyau, par un homme présent dans le fond de la tranchée. Le remblai est ensuite effectué jusqu'à la côte -0,40 m de reconstitution de la chaussée, soit un volume de 1,13 m³/ml. La réfection. de la chaussée représente un volume de 0,50 m³/ml pour les couches d'assise et 170 kg/ml d'enrobés pour la couche de roulement en 5 cm d'épaisseur.

### Pose selon le procédé de l'invention :

La largeur de la tranchée est de 600 mm soit un volume de déblai de 0,78 m³/ml. Après pose des butées métalliques, les tuyaux sont assemblés en fond de tranchée. Le remblaiement est effectué jusqu'à la côte de reconstitution de la chaussée en une ou plusieurs fois pour un volume total égal à 0,41 m³/ml, la réfection de la chaussée représentant un volume de 0,20 m³/ml pour les couches d'assise et 75 kg/ml pour la couche de roulement en 5 cm d'épaisseur.

Le procédé selon l'invention permet donc une économie de 0,97 m³/ml de déblai, 0,72 m³/ml de remblai, 0,3 m³/ml pour la reconstitution de la couche d'assise de la chaussée, et 95 kg/ml d'enrobés pour la couche de roulement, c'est-à-dire une économie de matériau comprise entre 55 et 60%.

### Exemple 2 : Pose de tuyaux en béton 90A

Les tuyaux en béton 90A ont un diamètre extérieur de 500 mm. La profondeur de la tranchée est de 2,50 m. La pose de blindage est obligatoire.

### Pose classique conformément au fascicule n°70 :

La tranchée est réalisée sur une largeur de 1,45 m et une profondeur de 2,5 m ce qui correspond à un volume de déblai égal à 3,9 m³/ml. Le lit de pose est de 0,145 m³/ml et le remblaiment de reconstitution de la chaussée de 2,73 m³/ml. La réfection de la chaussée représente un volume de 0,53 m³/ml pour les couches d'assise, et 180 kg/ml d'enrobés pour la couche de roulement en 5 cm d'épaisseur.

### Pose selon le procédé de l'invention :

La largeur de la tranchée qui inclut le blindage est de 1,10 m soit un volume de déblai de 2,86 m³/ml. Le remblaiement est effectué jusqu'à la côte de reconstitution de la chaussée en une ou plusieurs fois pour un volume total égal à 2,11 m³/ml, et la réfection de chaussée est effectuée pour un volume de 0,39 m³/ml pour les couches d'assise et 137 kg/ml d'enrobés pour la couche de roulement en 5 cm d'épaisseur.

Le procédé selon l'invention permet donc une économie de 1,04 m³/ml de déblai, 0,64 m³/ml de remblai, 0,14 m³/ml pour la reconstitution des couches d'assise de la chaussée, et 43 kg/ml d'enrobés pour la couche de roulement, c'est-à-dire une économie de matériau d'environ 25%.

## Revendications

1. Procédé de pose de tuyaux, **caractérisé en ce qu'**il comprend les opérations successives suivantes :
a) Réalisation d'une tranchée à une largeur l et à une profondeur P et assemblage entre eux des éléments de tuyaux au fond de la tranchée.
b) Mise en place et réglage altimétrique de butées aptes à contrôler le déplacement des éléments de tuyaux assemblés.
c) Remblaiement de ladite tranchée à une hauteur H avec un matériau thixotrope à l'état de sol, de façon à faire remonter les éléments de tuyaux sous l'effet de la poussée d'Archimède jusqu'à la position déterminée par les butées.
d) Retrait des butées lorsque le matériau thixotrope est à l'état de gel, les éléments de tuyaux restant immobiles.
e) Eventuel remblaiement complémentaire de la tranchée.

2. Procédé selon la revendication 1, **caractérisé en ce que** la largeur l est égale au diamètre extérieur du tuyau ajouté de 200 mm, en l'absence de blindage.

3. Procédé selon la revendication 1, **caractérisé en ce que** la largeur l est égale au diamètre extérieur du tuyau ajouté de 450 mm lorsque l'on prévoit des blindages.

4. Procédé selon l'une quelconque des revendications précédentes, **caractérisé en ce que** les butées viennent coiffer les éléments de tuyaux interdisant leurs déplacements latéraux et limitant leurs déplacements verticaux ascendants.

5. Procédé selon l'une quelconque des revendications précédentes, **caractérisé en ce que** les butées sont des plaques, de préférence métalliques, qui comportent une lumière débouchant à la partie inférieure de la plaque, orientée vers le fond de la tranchée, la largeur de ladite lumière correspondant sensiblement au diamètre extérieur des éléments de tuyaux.

6. Procédé selon la revendication 5, **caractérisé en ce que** le fond de la lumière est de forme hémi-circulaire et présente un diamètre correspondant sensiblement au diamètre extérieur des éléments de tuyaux.

7. Procédé selon la revendication 6, **caractérisé en ce que** la hauteur de la lumière h est supérieure au diamètre extérieur des éléments de tuyaux.

8. Procédé selon l'une quelconque des revendications précédentes, **caractérisé en ce que** H est telle que la lumière des butées est noyée dans le matériau thixotrope.

9. Procédé selon l'une quelconque des revendications précédentes, **caractérisé en ce que** le nombre de butées mises en place est supérieur ou égal à trois.

10. Procédé selon l'une quelconque des revendications précédentes, **caractérisé en ce que** l'espacement entre les butées est déterminé en fonction des caractéristiques des éléments de tuyaux, à savoir diamètre intérieur, diamètre extérieur et masse volumique, et en fonction du poids de chaque butée.

11. Procédé selon l'une quelconque des revendications précédentes, **caractérisé en ce que** la réaction exercée sur chaque butée est au moins égale à la différence entre la poussée d'Archimède exercée par le matériau thixotrope sur les éléments de tuyau et le poids desdits éléments de tuyau.

12. Procédé selon l'une quelconque des revendications précédentes, **caractérisé en ce que**, après réglage altimétrique, les butées sont calées sur les parois latérales de la tranchée.

13. Procédé selon l'une quelconque des revendications précédentes, **caractérisé en ce que** le remblaiement de la tranchée est réalisé en une ou plusieurs fois jusqu'à la base de reconstitution de chaussée.

14. Procédé selon l'une quelconque des revendications précédentes, **caractérisé en ce que** le matériau thixotrope est un béton.

15. Procédé selon la revendication 14, **caractérisé en ce que** le béton comprend :
- des granulats de diamètre maximal inférieur à 20 mm,
- un liant représentant 2 à 6 % du poids sec des granulats,
- un agent hydro-réducteur représentant 0,05 à 0,15 % du poids sec des granulats.

16. Procédé selon la revendication 15, **caractérisé en ce que** les granulats sont constitués de cendres volantes silico-alumineuses.

17. Procédé selon l'une des revendications 15 et 16, **caractérisé en ce que** le rapport eau/ciment est compris entre 5 et 12.

18. Procédé selon l'une des revendications 15 à 17, **caractérisé en ce que** l'agent hydro-réducteur comprend des fibres naturelles ou synthétiques, en particulier des fibres polymères acryliques.

19. Procédé selon l'une quelconque des revendications précédentes, **caractérisé en ce que** le matériau thixotrope a un poids volumique compris entre 12 kN/m³ et 20 kN/m³.

20. Procédé selon l'une quelconque des revendications précédentes, **caractérisé en ce que** le matériau thixotrope présente :
- un affaissement au cône de l'ordre de 15 cm à l'état de sol,
- un indice portant immédiat supérieur à une valeur de 10, mesuré après 24 heures.

21. Procédé selon l'une quelconque des revendications précédentes, **caractérisé en ce que** le matériau thixotrope durcit en 2 heures environ et présente une résistance en compression de l'ordre de 1 MPa, après prise définitive.

## Patentansprüche

1. Verfahren zum Verlegen von Rohren, **dadurch gekennzeichnet, daß** es die folgenden aufeinanderfolgenden Schritte aufweist:
a) Herstellung eines Grabens der Breite 1 und der Tiefe P und Zusammenbau der Rohrelemente untereinander auf dem Boden des Grabens.
b) Einbau und Höheneinstellung von Anschlagstücken, die in der Lage sind, die Verschiebung der zusammengesetzten Rohrelemente zu steuern.
c) Auffüllung des Grabens bis auf eine Höhe H mit einem thioxotropen Material im Zustand eines Soles, derart, daß die Rohrelemente aufgrund des Effekts des hydrostatischen Auftriebs bis zu der durch die Anschlagstücke bestimmten Position angehoben werden.
d) Wegnahme der Anschlagstücke, wenn das thioxotrope Material im Zustand eines Gels ist, wobei die Rohrelemente unbeweglich bleiben.
e) Eventuelles ergänzendes Auffüllen des Grabens.

2. Verfahren nach Anspruch 1, **dadurch gekennzeichnet, daß** die Breite 1 bei Abwesenheit einer Verbauung gleich dem äußeren Durchmesser des Rohres zuzüglich 200 mm ist.

3. Verfahren nach Anspruch 1, **dadurch gekennzeichnet, daß** die Breite 1 gleich dem äußeren Durchmesser des Rohres zuzüglich 450 mm ist, wenn Verbauungen vorgesehen sind.

4. Verfahren nach einem der vorhergehenden Ansprüche, **dadurch gekennzeichnet, daß** die Anschlagstücke die Rohrelemente überdecken, wodurch sie deren seitliche Verschiebungen untersagen und deren vertikal aufsteigende Verschiebungen begrenzen.

5. Verfahren nach einem der vorhergehenden Ansprüche, **dadurch gekennzeichnet, daß** die Anschlagstücke Platten sind, vorzugsweise metallisch, die eine Öffnung aufweisen, welche sich zum unteren Teil der Platte, die zum Boden des Grabens ausgerichtet ist, öffnet, wobei die Breite der Öffnung im wesentlichen dem äußeren Durchmesser der Rohrelemente entspricht.

6. Verfahren nach Anspruch 5, **dadurch gekennzeichnet, daß** der Boden der Öffnung von einer halbkreisartigen Form ist und einen Durchmesser aufweist, der im wesentlichen dem äußeren Durchmesser der Rohrelemente entspricht.

7. Verfahren nach Anspruch 6, **dadurch gekennzeichnet, daß** die Höhe der Öffnung h größer als der äußere Durchmesser der Rohrelemente ist.

8. Verfahren nach einem der vorhergehenden Ansprüche, **dadurch gekennzeichnet, daß** H derart ist, daß die Öffnung der Anschlagstücke im thioxotropen Material versenkt ist.

9. Verfahren nach einem der vorhergehenden Ansprüche, **dadurch gekennzeichnet, daß** die Anzahl der eingebauten Anschlagstücke größer oder gleich 3 ist.

10. Verfahren nach einem der vorhergehenden Ansprüche, **dadurch gekennzeichnet, daß** der Abstand zwischen den Anschlagstücken in Abhängigkeit der Eigenschaften der Rohrelemente, nämlich des inneren Durchmessers, des äußeren Durchmessers und der Volumenmasse, und in Abhängigkeit des Gewichts jedes Anschlagstückes bestimmt ist.

11. Verfahren nach einem der vorhergehenden Ansprüche, **dadurch gekennzeichnet, daß** die auf jedes Anschlagstück ausgeübte Gegenwirkung mindestens gleich der Differenz zwischen dem durch das thioxotrope Material auf die Rohrelemente ausgeübte hydrostatische Auftrieb und dem Gewicht der Rohrelemente ist.

12. Verfahren nach einem der vorhergehenden Ansprüche, **dadurch gekennzeichnet, daß** die Anschlagstücke nach der Höheneinstellung mit den seitlichen Wänden des Grabens fest verbunden werden.

13. Verfahren nach einem der vorhergehenden Ansprüche, **dadurch gekennzeichnet, daß** das Auffüllen des Grabens auf ein oder mehrere Male bis zum Rekonstruktionsuntergrund der Fahrbahn durchgeführt wird.

14. Verfahren nach einem der vorhergehenden Ansprüche, **dadurch gekennzeichnet, daß** das thioxotrope Material ein Beton ist.

15. Verfahren nach Anspruch 14, **dadurch gekennzeichnet, daß** der Beton aufweist:
- Zuschlagsstoffe mit einem maximalen Durchmesser unter 20 mm,
- einen Binder, der 2 bis 6% des Trockengewichts der Zuschlagsstoffe darstellt,
- ein Wasserreduzierungsmittel, das 0,05 bis 0,15% des Trockengewichtes der Zuschlagsstoffe darstellt.

16. Verfahren nach Anspruch 15, **dadurch gekennzeichnet, daß** die Zuschlagsstoffe aus alumosilicater Flugasche bestehen.

17. Verfahren nach einem der Ansprüche 15 und 16, **dadurch gekennzeichnet, daß** das Verhältnis Wasser/Zement zwischen 5 und 12 liegt.

18. Verfahren nach einem der Ansprüche 15 bis 17, **dadurch gekennzeichnet, daß** das Wasserreduzierungsmittel Naturoder Synthetikfaser aufweist, insbesondere polymere Acrylfaser.

19. Verfahren nach einem der vorhergehenden Ansprüche, **dadurch gekennzeichnet, daß** das thioxotrope Material ein Volumengewicht aufweist, das zwischen 12 kN/m³ und 20 kN/m³ liegt.

20. Verfahren nach einem der vorhergehenden Ansprüche, **dadurch gekennzeichnet, daß** das thioxotrope Material aufweist:
- ein Kegelsetzmaß der Größenordnung von 15 cm im Zustand des Soles,
- einen unmittelbaren Tragfähigkeitsindex größer als 10, gemessen nach 24 Stunden.

21. Verfahren nach einem der vorhergehenden Ansprüche, **dadurch gekennzeichnet, daß** das thioxotrope Material in etwa zwei Stunden erhärtet und einen Druckwiderstand der Größenordnung von 1 MPa nach endgültigem Abbinden aufweist.

## Claims

1. A method of laying pipe, the method being **characterized in that** it comprises the following successive operations:
a) making a trench having a width ℓ and a depth P, and assembling pipe elements together at the bottom of the trench;
b) installing and adjusting the height of stops suitable for controlling the displacement of the assembled pipe elements;
c) filling said trench to a height H with thixotropic material in the sol state, so as to cause the pipe elements to rise due to the buoyancy effect up to the position determined by the stops;
d) withdrawing the stops once the thixotropic material is in the gel state, the pipe elements then remaining stationary; and
e) optionally filling the trench further.

2. A method according to claim 1, **characterized in that** the width ℓ is equal to the outside diameter of the pipe plus 200 mm, in the absence of sheeting.

3. A method according to claim 1, **characterized in that** the width ℓ is equal to the outside diameter of the pipe plus 450 mm when sheeting is provided.

4. A method according to any preceding claim, **characterized in that** the stops overlie the pipe elements preventing them from moving sideways and limiting upward vertical movement thereof.

5. A method according to any preceding claim, **characterized in that** the stops are plates, preferably metal plates, each having an opening in the bottom portion of the plate looking down towards the bottom of the trench, the width of said opening corresponding substantially to the outside diameter of the pipe elements.

6. A method according to claim 5, **characterized in that** the top end of the opening is semicircular in shape, presenting a diameter corresponding substantially to the outside diameter of the pipe elements.

7. A method according to claim 6, **characterized in that** the height h of the opening is greater than the outside diameter of the pipe elements.

8. A method according to any preceding claim, **characterized in that** H is such that the openings in the stops are immersed in the thixotropic material.

9. A method according to any preceding claim, **characterized in that** the number of stops installed is greater than or equal to three.

10. A method according to any preceding claim, **characterized in that** the spacing between the stops is determined as a function of the characteristics of the pipes, specifically inside diameter, outside diameter, and density, and as a function of the weight of each stop.

11. A method according to any preceding claim, **characterized in that** the reaction exerted on each stop is not less than the difference between the buoyancy exerted by the thixotropic material on the pipe elements and the weight of said pipe elements.

12. A method according to any preceding claim, **characterized in that** after their height has been adjusted, the stops are locked in position relative to the side walls of the trench.

13. A method according to any preceding claim, **characterized in that** the trench is filled in one or more passes up to the level on which the roadway is reconstituted.

14. A method according to any preceding claim, **characterized in that** the thixotropic material is a concrete.

15. A method according to claim 14, **characterized in that** the concrete comprises:
- aggregate having a maximum diameter less than 20 mm;
- a binder constituting 2% to 6% of the dry weight of the aggregate; and
- a water-reducing agent representing 0.05% to 0.15% of the dry weight of the aggregate.

16. A method according to claim 15, **characterized in that** the aggregate is constituted by silico-aluminous fly ash.

17. A method according to claim 15 or claim 16, **characterized in that** the water/cement ratio lies in the range 5 to 12.

18. A method according to any one of claims 15 to 17, **characterized in that** the water-reducing agent comprises natural or synthetic fibers, in particular acrylic polymer fibers.

19. A method according to any preceding claim, **characterized in that** the thixotropic material has a weight density lying in the range 12 kN/m³ to 20 kN/m³.

20. A method according to any preceding claim, **characterized in that** the thixotropic material presents:
- a slump test of about 15 cm when in the sol state; and
- an immediate bearing ratio greater than the value of 10 as measured after 24 hours.

21. A method according to any preceding claim, **characterized in that** the thixotropic material sets in about 2 hours and presents compression strength of about 1 MPa after it has set finally.
